# EUROPÄISCHE PATENTANMELDUNG

(11) **EP 0 396 747 A1**
(43) Veröffentlichungstag der Anmeldung: **14.11.1990**
(21) Anmeldenummer: 89900374.3
(22) Anmeldetag: 28.10.1988
(51) Int. Cl.: E21B 19/10

(54) **ROHRABFANGVORRICHTUNG DES ROTORS VON BOHRANLAGEN**

(71) Anmelder: VSESOJUZNY NAUCHO-ISSLEDOVATELSKY I PROEKTONO-KRONSTRUKTORSKY, 19/21 Moscow, 113191 (RU)
(72) Erfinder: GLUKH, Alexandr Aronovich, Moscow, 123436 (SU); SEMENETS, Nina Alexandrovna, Moscow, 117437 (SU); SHESTOV, Anatoly Georgievich, Moscow, 109280 (SU)
(74) Vertreter: Füchsle, Klaus
(86) Internationale Anmeldenummer: PCT/SU1988/000214
(87) Internationale Veröffentlichungsnummer: WO 1990/004698

(57) **Zusammenfassung**

Die Rohrabfangvorrichtung weist ein am Gehäuse (2) anzubringendes abnehmbares Kreuzstück (14) mit einem Zentrierstutzen (15), der im Rotor (1) für die Wechselwirkung mit Keilen (9) gleichachsig angeordnet ist, und einen Sitz (16) zur Aufnahme eines Meißels für den Gestängestrang, der gleichachsig mit dem Zentrierstutzen (15) auf der zu diesem entgegengesetzten Seite vorgesehen ist, auf. Im Innern des Gehäuses (2) befinden sich teilbare Einsätze (4), die mit den zur Rotorachse hin verschiebbaren Keilen (9) zusammenwirken, und eine Hülse (5) mit Vorsprüngen (23) in ihrem Oberteil. Zwischen den Vorsprüngen (23) sind unter jedem Keil (9) die teilbaren Einsätze (4) eingelegt.

## Beschreibung

Die Erfindung bezieht sich auf Bohranlagen, insbesondere betrifft sie eine Rohrabfangvorrichtung des Rotors von Bohranlagen, die zum Niederbringen von Erdöl- und Gasbohrungen verwendet werden.

### Zugrundeliegender Stand der Technik

Derzeit sind Rohrabfangvorrichtungen bekannt, die ein Gehäuse aufwe isen, das in einen Rotor eingebaut und mit einer _{A}b-sperreinrichtung, teilbaren Einsätzen, welche mit in Richtung zur Rotorachse hinbewegbaren Keilen zusammenwirken, einer Zentriervorrichtung und einem in Form eines Ringes mit elastischem Element ausgebildeten Reiniger ausgestattet ist. Die Keile stützen sich über die teilbaren Einsätze auf der glatten Stirnfläche einer Hülse ab (SU, A, 74 25 74, 76 t9 32).

Der konstruktive Aufbau dieser Rohrabfangvorrichtungen setzt aber beim Auswechseln der Bohrausrüstungen (z.B. der Meiβel) deren teilweise Zerlegung und Zusammenbau voraus, was einen hohen Arbeitsaufwand bei der Durchführung dieser Arbeitsgänge mit sich bringt.

Da bei diesen Vorrichtungen die Keile auf der glatten Stirnfläche der Hülse aufliegen, bewirkt dies ein Rutschen der Einsätze, die die technologisch erforderliche Drehung des Rohrstranges auf den Keilen sowie einen Angriff des Drehmomentes an der Keilklemmeinheit verhindert.

Bei der bekannten Vorrichtung dient jeder teilbare Einsatz zugleich für mehrere Keile, so daß sich dadurch eine Achsabweichung zwischen den Keilen und dem abzufangenden Rohr und folglich Rohrbeschädigungen ergeben.

Hinzu kommt weiter, daß die Reinigerkonstruktion bei diesen Vorrichtungen eine Aufstauung der Spülung innerhalb der Vorrichtung nicht ausschließt.

Der Erfindung liegt die Aufgabe zugrunde, eine Rohrabfangvorrichtung des Rotors von Bohranlagen zu schaffen, deren konstruktive Ausführung dermaßen vervollkommnet ist, daß bei dem Auswechseln des Bohrwerkzeuges arbeitsaufwendige manuelle Arbeitsgänge erspart und Rohrschäden vermieden werden, wodurch die Durchführung der Arbeiten beschleunigt wird.

Diese Aufgabe ist dadurch gelöst worden, daß bei der Rohrabfangvorrichtung des Rotors von Bohranlagen, die ein Gehäuse enthält, das im Rotor eingebaut und mit einer Absperreinrichtung, teilbaren Einsätzen, die mit in Richtung zur Rotorachse hin bewegbaren Keilen zusammenwirken, einer Hülse, auf der sich die Einsätze abstützen, einer Zentriervorriohtung und einem Reiniger in Form eines Ringes mit elastischem Element ausgestattet ist, erfindungsgemäß ein abnehmbares, am Gehäuse anzubringenden Kreuzstück vorgesehen ist, das einen Zentrierstutzen, der im Rotor für die Wechselwirkung mit den Keilen gleichachsig angeordnet wird, und einen Sitz zur Aufnahme eines Meißels für das Bohrgestänge, das am Kreuzstück gleichachsig mit dem Zentrierstutzen auf der zu diesem entgegengesetzten Seite angeordnet ist, aufweist, wobei die Hülse in ihrem Oberteil mit Vorsprüngen versehen ist, zwischen denen unter jedem Keil die teilbaren Einsätze eingelegt und im Gehäuse Nuten für das abnehmbare Kreuzstück eingearbeitet sind.

Dank der Anbringung des abnehmbaren Kreuzstückes am Gehäuse der Rohrabfangvorrichtung kann der Meißel ohne Zerlegung (Zusammenbau) der Keilklemmeinheit gewechselt werden, indem er durch die Durchgangsöffnung, die sich beim Heben der Keile bildet, geführt und das abnehmbare Kreuzstück über den gesenkten Keilen angeordnet wird, so daß die arbeitsaufwendigen, manuell ausgeführten Arbeitsgänge vermieden werden. Hinzu kommt, daß es die Hülle mit den Vorsprüngen, zwischen welchen unter den Keilen die teilbaren Einsätze vorgesehen sind, ermöglicht, die Achse der Keile mit der Rohrachse zusammenzulegen und Rohrschäden durch die Keile infolge einer Achsabweichung zu verhindern. Beim Verschrauben (_{A}b-schrauben) der Rohre und deren Drehung besteht darüber hinaus die Möglichkeit für die Übertragung eines Drehmomentes über die Vörsprünge der Hülse, die teilbaren Einsätze und die Keile.

Es ist hierbei zweckmäßig, daß innerhalb der Hülse eine innere Ringnut, in welcher der Reiniger untergebracht wird, und Ablauf-Durchgangskanäle, die die Ringnut mit dem unter dem Rotor gelegenen Raum verbinden, vorgesehen sind. Dadurch kann der Reiniger, der auf den Bohrstrang aufgesetzt ist, gemeinsam mit dem in der Horizontalebene pendelnden Bohrgestänge ungehindert verschoben werden, was die gewünschte Betriebssicherheit und Lebensdauer des Reinigers gewährleistet.

Erfindungsgemäß ist der Reiniger mit einer beweglichen, im Unterteil des Ringes auf dessen Innenseite angeordneten Buchse bestückt, während das elastische Element des Reinigers einen ringförmigen Vorsprung aufweist, der auf der Innenseite des Ringes angeordnet und mit Durchgangskanälen versehen ist. Dadurch wird beim Ausbau der Rohrtor - und beim Heben des Reinigers bis zum Anschlag der sich dabei bildende Schlitz voll abgedeckt, der den unter dem Reiniger gelegenen Raum mit dem Ringraum der Buchse verbindet, und somit wird das Eindringen_{'} der Spülung und des Bohrkleines in den Ringraum der Buchse vermieden. Die Durchgangskanäle des Reinigers ermöglichen die Entfernung der Spülung aus der Keilklemmeinriohtung sowie eine Verbesserung der Funktionstüchtigkeit und der Lebensdauer.

### Kurze Beschreibung der Zeichnungen

Im folgenden wird die Erfindung anhand einer eingehenden Beschreibung deren Ausführungsbeispiels unter Bezugnahme auf beigefügte Zeichnungen näher erläutert, in denen zeigt:
Fig. 1 eine Gesamtansicht einer erfindungsgemäßen Rohrabfangvorrichtung beim Meißelwechsel;
Fig. 2 einen Schnitt nach Linie II-II der Fig. 1;
Fig. 3 eins Ausführungsform des Reinigers im Schnitt; gemäß der Erfindung;
Fig. 4 eine Gesamtansicht der erfindungsgemäßen Rohrabfangvorrichtung beim Abfangen der Gestängerohre;
Fig. 5 einen Schnitt nach Linie V-V der Fig. 4;
Fig. 6 einen Schnitt nach Linie VI-VI der Fig. 5 (gewendet);
Fig. 7 einen Schnitt nach Linie VII-VII der Fig. 3. Beste Ausführungsform der Erfindung

Die Rohrabfangvorrichtung umfaßt einen Rotor 1 (Fig. 1) einer Bohranlage, in welchem ein Gehäuse 2 mit einer Absperreinrichtung 3 zum Absperren von teilbaren Einsätzen 4 im Gehäuse 2 eingebaut ist, eine Hülse 5, eine Scheibe 6, einen Reiniger 7 und eine Zentriervorrichtung 8. Die teilbaren EinsätzE 4 wirken mit in Richtung zur Rotorachse hin. bewegbaren Keilen 9 zusammen, die auf Führungen 10 befestigt sind, welche mit einem Ring 11 verbunden sind, der durch einen Druckluftantrieb 12 gehoben und gesenkt wird.

Außen weist das Gehäuse 2 Nuten 13 (Fig. 2) zur Aufnahme der Enden eines abnehmbaren Kreuzstückes 14 auf. Dieses Kreuzstück 14 verfügt über einen Zentrierstutzen 15 (Fig. 1), der im Rotor für die Wechselwirkung mit den Keilen 9 gleichachsig angeordnet ist, sowie über einen Sitz 16, der auf dem Kreuzstück 14 gleichachsig mit dem Stutzen 15 auf der zu diesem entgegengesetzten Seite vorgesehen ist. Im Sitz 16 wird ein Topf 17 zum Abschrauben des Bohrwerkzeuges, z.B. des Meißels, des Gestängestranges 18 montiert.

Die Hülse 5 weist eine Ringnut 19 (Fig. 3) zur Aufnahme des Reinigers 7 auf, deren Oberteil 20 kegelförmig ausgebildet ist und die mit Ablauf-Durchgangskanälen 21 (Fig.4) zur Verbindung der Ringnut 19 mit dem unter dem Rotor gelegenen Raum A versehen ist. Die äußere Auflagefläche 22 der Hülse 5 ist kegelig gestaltet, während im Oberteil der Hülse 5 Vorsprünge 23 (Fig. 5, 6) vorgesehen sind, zwischen denen unter jedem Keil Sektionen aus den teilbaren Einsätzen 4 eingelegt sind.

Der Reiniger 7 hat die Form eines Ringes mit einem elastischen Element 24 (Fig. 3).

Das elastische Element 24 des Reinigers 7 weist einen ringförmigen Vorsprung 25, der mit dem Oberteil des Deckels, 26 des Reinigers 7 bündig angeordnet ist, und Ablauf-Durchgangskanäle 27 (Fig. 7) für die Verbindung eines oberhalb des Reinigers 7 befindlichen Hohlraumes 28 (Fig. 4) der Vorrichtung mit dem unter dem Rotor gelegenen Raum A auf. Innerhalb des Ringes 29 des Reinigers 7 (Fig. 3) befindet sich in dessen Unterteil auf der Innenseite unter dem elastischen Element 24 eine bewegliche Buchse 30.

Die Vorrichtung hat folgende Wirkungsweise.

Beim Wechsel des aus dem Bohrloch gezogenen MeiBels 31 (Fᵢg. 1) werden im voraus an den Elementen des Gestängestranges 18 großen Durchmessers die Zentriervorrichtung 8, der Reiniger 7 und die Scheibe 6 ausgebaut. Zu diesem Zweck werden mit Hilfe der Absperreinrichtung 3 die Sperrklinken 32, 33, die die Zentriervorrichtung 8, den Reiniger 7 und die Scheibe 6 feststellen, freigegeben, und die Keile 9 heben sich, indem sie hierbei eine ringsumlaufende Öffnung bilden, über welche die Zentriervorrichtung 8, der Reiniger 7, die Scheibe 6 und der Meißel 31 hindurchgehen. Beim Anheben des von der Achse der Vorrichtung weg versetzten Reinigers 7 stützt sich der Deckel 26 (Fig. 3) des Reinigers 7 gegen die Kegelfläche 20 der Hülse 5 ab und wird nach der Achse der Vorrichtung zentriert. Anschliessend werden die Keile 9 (Fig. 1) abgesenkt und über ihnen wird das Kreuzstück 14 mit dem Topf 17 zum Abschrauben des Meißels 31 angeordnet. Nach dem Abschrauben und Wechseln des Mei#els 31 werden das Kreuzstück 14 und der Topf 17 zum Abschrauben des Meißels 31 abgenommen, und der Meißel 31 wird über die bei den gehobenen Keilen 9 gebildete Öffnung ins Bohrloch eingelassen. Im Anschluß daran werden in die Vorrichtung die Zentriervorrichtung 8, der Reiniger 7 und die Scheibe 6 gesenkt und mittels der Absperreinriohtung 3 fixiert. Beim nachfolgenden Ein- und Ausbau des Gestängestranges 18 verschiebt sich der Reiniger 7 gemeinsam mit den innerhalb der Durchgangsöffnung der Zentriervorrichtung 8 oszillierenden Rohren in der Ringnut 19 der Hülse 5 (Fig. 3).

Beim Ausbau des Gestängestranges 18 stützt sich im Falle, daß dieser von der Achse der Vorrichtung abweicht und der Deckel 26 des Reinigers 7 in den Spalt zwischen Scheibe 6 und Hülse 5 eindringt, der ringförmige Vorsprung 25 des elastischen Elementes 24 des Reinigers 7 gegen die untere Stirnfläche der Scheibe ab, so daß eine freie Verlagerung des Reinigers 7 in waagerechter Ebene ermöglicht wird.

Beim Ausbau des Gastängestranges 18 (Fig. 4) fließt für den Fall, daß die Spülung überläuft und in den oberhalb des Reinigers 7 befindlichen Hohlraum 28 der Vorrichtung gelangt, die Spülung über die Ablaufkanäle 27 (Fig. 7) des elastischen Elementes 24 in den unter dem Rotor gelegenen Raum A hinab. Die in die Ringnut 19 (Fig. 4) der Hülse 5 eingerdungene Spülung wird über die Ablaufkanäle 21 der Hülse 5 ebenfalls in den unter dem Rotor gelegenen Raum A hinabfließen. Das Eindringen von sich unter dsm elastischen Element 24 des Reinigers ? angehäuften Spülungsklumpen wird beim Ausbau des Gestängestranges 18 dank der beweglichen Buchse 30 vermieden, deren unteres Ende bei der Aufwärtsbewegung des Reinigers ? an der Zentriervorrichtung 8 liegenbleibt.

Die erfindungsgemäße Vorrichtung wird in Bohranlagen zum Niederbringen von Erdöl- und Gasbohrungen verwendet und ermöglicht es, den Arbeitswirkungsgrad durch die Behebung arbeitsaufwendiger manueller Arbeitsgänge beim Meißelwechsel und bei der Reinigung der Vorrichtung zu steigern, Rohrschäden durch die Keile zu vermeiden, die Arbeitssicherheit zu erhöhen und eine Mechanisierung und Automatisierung sicherzustellen_{.}

## Patentansprüche

1. Rohrabfangvorrichtung des Rotors von Bohranlagen, die ein Gehäuse (2) enthält, das im Rotor (1) eingebaut und miteiner Absperreinrichtung (3), teilbaren Einsätzen (4), die mit in Richtung zur Rotorachse hin bewegbaren Keilen (9) zusammenwirken, einer Hülse (5), auf der sich die Einsätze (4) abstützen, einer Zentriervorrichtung (8) und einem Reiniger (7) in Form eines Ringes mit einem elastischen Element (24) ausgestattet ist, dadurch gekennzeichnet, daß sie mit einem abnehmbaren, am Gehäuse (2) anzubringenden Kreuzstück (14) versehen ist, das einen Zentrierstutzen (15), der im Rotor (1) für die Wechselwirkung mit den Keilen (9) gleichachsig angeordnet wird, und einen Sitz (16) zur Aufnahme eines Meißels für das Bohrgestänge, der am Kreuzstück gleichachsig mit dem Zentrierstutzen (15) auf der zu diesem entgegengesetzten Seite angeordnet ist, aufweist, und daß die Hülse (5) in ihrem Oberteil mit Vorsprüngen (23) versehen ist, zwischen denen unter jedem Keil (9) die teilbaren Einsätze (4) eingelegt sind, wobei im Gehäuse (2) Nuten (13) für das abnehmbare Kreuzstück (14) eingebracht - sind.

2. Rohrabfangvorrichtung nach Anspruch 1, dadurch gekennzeichnet, daß innerhalb der Hülse (5) eine innere Ringnut (19), in welcher der Reiniger (7) untergebracht ist, und Ablauf-Durchgangakanäle (21) für die Verbindung der Ringnut (19) mit dem unter dem Rotor gelegenen Raum vorgesehen sind.

3. Rohrabfangvorrichtung nach Anspruch 2, dadurch gekennzeichnet, daß der Reiniger (7) mit einer beweglichen, im Unterteil des Ringes auf dessen Innenseite angeordneten Buchse (30) bestückt ist, während das elastische Element (24) des Reinigers (7) einen ringförmigen Vorsprung (25) aufweist, der auf der Innenseite des Ringes angeordnet und mit Durchgangskanälen (27) versehen ist.
